# EUROPÄISCHE PATENTSCHRIFT

(11) **EP 0 949 383 B1**
(45) Veröffentlichungstag und Bekanntmachung des Hinweises auf die Patenterteilung: **10.10.2001**
(21) Anmeldenummer: 99106409.8
(22) Anmeldetag: 27.03.1999
(51) Int. Cl.: E03B 7/07

(54) **Wasserleitungsgehäuse und Tandem zweier solcher Gehäuse**
Water conduit box and tandem of two such boxes
Boîtier pour conduite d'eau et ensemble comprenant deux de ces boîtiers

(30) Priorität: 11.04.1998 DE 29806644 U
(43) Veröffentlichungstag der Anmeldung: 13.10.1999
(73) Patentinhaber: Armaturenfabrik Wallisellen AG, CH-8304 Wallisellen (CH)
(72) Erfinder: Egli, Werner Dipl. Ing. ETH, 8194 Hüntwangen/ZH (CH)
(74) Vertreter: Wolff, Michael, Dipl.-Phys.

(56) Entgegenhaltungen:
- WO-A-92/04567
- DE-A- 4 322 697
- DE-U- 29 504 183

## Beschreibung

Die Erfindung betrifft ein Wasserleitungsgehäuse gemäß Oberbegriff des Anspruches 1 sowie ein Tandem zweier solcher Gehäuse.

Bekannt sind Tandems (siehe z.B. die DE-A-4 322 697) aus je zwei länglichenWasserleitungsgehäusen, die je mit einem Wasserzähler und einem Absperrventil versehen sind, für das ein zum Zähler-Aufnahmeteil achsparallel ausgebildetes Aufnahmeteil vorhanden ist. Bei solchen Tandems bestimmt, auch wenn der Ventil-Aufnahmeteil entfällt, der maximale Außendurchmesser des Zähler-Aufnahmeteiles den Minimalwert des senkrechten Abstandes der beiden Gehäuse voneinander, welcher durch eine starre Verbindung der Gehäuse miteinander festgelegt ist.

Demgegenüber zeichnet sich das erfindungsgemäße Wasserleitungsgehäuse gemäß kennzeichnendem Merkmal des Anspruches 1 durch zwei gegensinnige Kröpfungen aus, die es gestatten, gemäß Anspruch 5 ein Tandem zweier erfindungsgemäßer Gehäuse zu bauen, bei welchem diese wahlweise in ungefährer O- oder X-Form nebeneinander spiegelbildlich angeordnet sind, so daß Platz gespart beziehungsweise Zwischenraum für den Durchtritt eines Ablaufrohres zwischen zwei nebeneinanderliegenden Stutzen geschaffen wird.

Vorteilhafte Ausgestaltungen und Weiterbildungen des Wasserleitungsgehäuses gemäß Hauptanspruch sind in den Unteransprüchen gekennzeichnet.

Im Folgenden ist die Erfindung anhand einer in der Zeichnung beispielhaft dargestellten, bevorzugten Ausführungsform eines Tandems zweier Wasserleitungsgehäuse im Einzelnen erläutert. Es zeigt:
- Fig. 1: eine Draufsicht auf die O-Ausführungsform
- Fig. 2: einen gewinkelten Schnitt nach der Linie II-II in Fig. 1 durch eines der Gehäuse
- Fig. 3: eine Draufsicht auf die X-Ausführungsform
- Fig. 4: eine Seitenansicht der O-Ausführungsform in Richtung des Pfeiles IV in Fig.1
- Fig. 5: einen Schnitt nach der Linie A-A in Fig. 2 durch ein Gehäuse (Ventil-Aufnahmeteil)
und
- Fig. 6: einen Schnitt nach der Linie B-B in Fig. 2 durch dasselbe Gehäuse (Zähler-Aufnahmeteil)

Im Ausführungsbeispiel der Erfindung, das ohne Wasserzähler und Sperrventil gezeichnet ist, von denen je ein Paar auf eines von zwei spiegelbildlichen Wasserleitungsgehäusen 10 und 12 entfällt, bestehen diese rohrförmigen Gehäuse je aus zwei fluchtenden Anschlußstutzen 10.1 und 10.2 bzw. 12.1 und 12.2, zwischen denen sich ein zwei Mal stumpfwinklig geknickter, zwischen den beiden Knickstellen bei Draufsicht gerade erscheinender Gehäuseabschnitt 10.3 bzw. 12.3 erstreckt, der mit den beiden Stutzen 10.1 und 10.2 bzw. 12.1 und 12.2 zwei Kröpfungen in einer und derselben Ebene KE bildet, in der beide Gehäuse 10 und 12 größtenteils liegen, wobei diese in Fig. 1 eine 0-Form, in Fig. 3 dagegen eine X-Form bilden, so daß der senkrechte Abstand nebeneinanderliegender Stutzen 10.1 und 12.1 oder 10.2 und 12.2 z.B. 57 mm bzw. 150 mm betragen kann, während der senkrechte Abstand der beiden im Mittelteil parallelen geknickten Gehäuseabschnitte 10.3 und 12.3 kaum differiert. An diesen Mittelteil ist ein Wasserzähler-Aufnahmeteil 14 bzw. 16 in Gestalt eines Bechers seitlich so angeformt, daß sein Zentrum, d.h. Mittelpunkt (Schwerpunkt im Hohlraum), neben der Kröpfungsebene KE liegt, und zwar für beide Gehäuse 10 und 12 auf derselben Seite der Kröpfungsebene KE, so daß diese Aufnahmeteile 14 und 16 nebeneinander angeordnet sind und sich dabei fast berühren.
Auf derselben Seite der Kröpfungsebene KE knickt der geknickte Gehäuseabschnitt 10.3 bzw. 12.3 neben dem Zähler-Aufnahmeteil 14 bzw. 16 stumpfwinklig aus, wobei er an der benachbarten Knickstelle in einen sich parallel zur Achse B dieses Aufnahmeteils erstreckenden Sperrventil-Aufnahmeteil 18 bzw. 20 übergeht, der in das Gehäuse 10 bzw. 12 integriert ist und aus zwei kolinearen, einstückig verbundenen Abschnitten 18.1 und 18.2 bzw. 20.1 und 20.2 besteht, deren gemeinsame Achse A die gerade Stutzen-Verbindungslinie VL senkrecht kreuzt und die Kröpfungsebene KE senkrecht durchstößt. Entsprechend der Ausknickung des Gehäuses 10 oder 12 zwischen den zwei Aufnahmeteilen 14 und 18 bzw. 16 und 20 knickt der geknickte Gehäuseabschnitt 10.3 bzw. 12.3 zwischen dem Ventil-Aufnahmeteil 18 bzw. 20 und dem benachbarten Stutzen 10.2 bzw. 12.2 von der dem Zähler-Aufnahmeteil 14 bzw. 16 abgewandten Seite der Kröpfungsebene KE zu dieser zurück stumpfwinklig ab, so daß das Gehäuse 10 bzw. 12 zwischen Zähler-Aufnahmeteil 14 bzw. 16 und entferntem Stutzen 10.2 bzw. 12.2 insgesamt einen zick-zack-förmigen Verlauf nimmt, wie die untere Hälfte von Fig. 2 zeigt. - Der Abschnitt 18.2 bzw. 20.2 des Ventil-Aufnahmeteiles ist einstückig mit dem benachbarten Stutzen 10.2 bzw. 12.2 ausgebildet. - Die Kröpfungsebene KE ist in Fig. 2 an ihrer Spur zu erkennen, die dort mit der Verbindungslinie VL zusammenfällt. Zur Wandbefestigung der Gehäuse 10 und 12 sind diese auf Ihrer Unterseite (in Fig. 2 rechts) an der Stelle des Zähler-Aufnahmeteiles 10 bzw. 12 und des Ventil-Aufnahmeteiles 18 bzw. 20 mit je zwei fluchtenden, parallel zur Kröpfungsebene KE liegenden, die Verbindungslinie VL senkrecht kreuzenden Laschen 22 versehen, deren freie Enden je ein Befestigungsloch 24 aufweisen und in der Weise komplementär ausgebildet sind, daß sich verschiedene Enden zweier fluchtender Laschen 22 so flach wie möglich unter Lochdeckung überlappen.

## Patentansprüche

1. Längliches **Wasserleitungsgehäuse** mit einem seitlich angeformten Aufnahmeteil (14 bzw. 16) zur Anordnung eines Wasserzählers und mit zwei endseitigen zylindrischen, fluchtenden Stutzen (10.1 und 10.2 bzw. 12.1 und 12.2)zum Anschluß des Gehäuses an eine unterbrochene Wasserzuleitung, **dadurch gekennzeichnet, daß** das Gehäuse (10 oder 12) zwischen dem Zähler-Aufnahmeteil (14 bzw. 16) einerseits und den beiden Stutzen (10.1 und 10.2 bzw. 12.1 und 12.2) andererseits zweimal gegensinnig in derselben Ebene (KE) gekröpft ist, derart daß das Zentrum des Zähler-Aufnahmeteiles (14 bzw. 16) neben der Stutzen-Verbindungslinie (VL) liegt.

2. Wasserleitungsgehäuse nach Anspruch 1, mit einem zum Zähler-Aufnahmeteil (14 bzw. 16) achsenparallel ausgebildeten Aufnahmeteil (18 bzw. 20) für ein Sperrventil, **dadurch gekennzeichnet, daß** der Ventil-Aufnahmeteil (18 bzw. 20) an einer Knickstelle des Gehäuses (10 oder 12) neben dessen Zähler-Aufnahmeteil (14 bzw. 16) angeordnet ist.

3. Wasserleitungsgehäuse nach Anspruch 2, **dadurch gekennzeichnet, daß** der Ventil-Aufnahmeteil (18 bzw. 20) zwei kolineare Abschnitte (18.1 und 18.2 bzw. 20.1 und 20.2) aufweist, deren gemeinsame Achse (A) die gerade Verbindungslinie (VL) der beiden Stutzen (10.1 und 10.2 bzw. 12.1 und 12.2) senkrecht kreuzt, wobei ein Abschnitt (18.2 bzw. 20.2) einstückig mit dem benachbarten Stutzen (10.2 bzw. 12.2) ausgebildet ist.

4. Wasserleitungsgehäuse nach einem der Ansprüche 1 bis 3, **dadurch gekennzeichnet, daß** an dem stutzenparallelen, geraden Mittelteil eines geknickten Gehäuseabschnittes (10.3) mindestens ein Paar fluchtender Laschen (22) angebracht ist, deren freie Enden komplementär ausgebildet und mit je einem Befestigungsloch (24) versehen sind.

5. Tandem zweier Wasserleitungsgehäuse (10 und 12) nach Anspruch 4, **dadurch gekennzeichnet, daß** diese nebeneinander wahlweise in ungefährer X- oder O-Form spiegelbildlich angeordnet sind und sich dabei die freien Enden je zweier Laschen (22) unter Lochdeckung flach überlappen.

## Claims

1. Elongate water conduit housing with a lateral integrally formed receiving part (14 or 16) for the arrangement of a water meter and at the ends two cylindrical, aligned stub pipes (10.1 and 10.2 or 12.1 and 12.2) for connection of the housing to an interrupted water supply pipe, **characterised in that** the housing (10 or 12) is cranked in such a manner twice in opposite sense and in the same plane between the meter receiving part (14 or 16) on the one hand and the two stub pipes (10.1 and 10.2 or 12.1 and 12.2) on the other hand that the centre of the meter receiving part (14 or 16) lies near the stub pipe connecting line (VL).

2. Water conduit housing according to claim 1, with a receiving part (18 or 20), which is constructed to be axially parallel to the meter receiving part (14 or 16), for a blocking valve, **characterised in that** the valve receiving housing (18 or 20) is arranged at a bend point of the housing (10 or 12) near the meter receiving part (14 or 16) thereof.

3. Water conduit housing according to claim 2, **characterised in that** the valve receiving part (18 or 20) has two colinear portions (18.1 and 18.2 or 20.1 and 20.1), the common axis (A) of which perpendicularly intersects the straight connecting line (VL) of the two stub pipes (10.1 and 10.2 or 12.1 and 12.2), wherein one portion (18.2 or 20.2) is constructed integrally with the adjacent stub pipe (10.2 or 12.2).

4. Water conduit housing according to one of claims 1 to 3, **characterised in that** at least one pair of aligned straps (22) is mounted at the straight centre part, which is parallel to the stub pipes, of a bent housing portion (10.3), the free ends of the straps being formed to be complementary and each being provided with a respective fastening hole (24).

5. Tandem double water conduit housing (10 and 12) according to claim 4, **characterised in that** these are arranged adjacent to one another in mirror image selectably in approximately X-shape or O-shape and **in that** case the free ends of each two straps (22) flatly overlap with coincidence of the holes.

## Revendications

1. Boîte oblongue de canalisation d'eau, comprenant une partie (14 ou 16) de réception formée latéralement et destinée au montage d'un compteur d'eau, et deux tubulures (10.1 et 10.2 ou 12.1 et 12.2) cylindriques du côté de l'extrémité, alignées et destinées au raccordement de la boîte à une canalisation d'arrivée d'eau qui est interrompue, **caractérisée en ce que** la boîte (10 ou 12) est coudée deux fois en sens opposé dans le même plan (KE), entre la partie (14 ou 16) de réception du compteur d'une part, et les deux tubulures (10.1 et 10.2 ou 12.1 et 12.2) d'autre part, de façon que le centre de la partie (14 ou 16) de réception du compteur se trouve à côté de la ligne (VL) de liaison des tubulures.

2. Boîte de canalisation d'eau suivant la revendication 1, comprenant une partie (18 ou 20), pour une vanne d'arrêt constituée parallèlement à l'axe de la partie (14 ou 16) de réception du compteur, **caractérisée en ce que** la partie (18 ou 20) de réception de la vanne est disposée sur un coude de la boîte (10 ou 12) à côté de sa partie (14 ou 16) de réception du compteur.

3. Boîte de canalisation d'eau suivant la revendication 2, **caractérisée en ce que** la partie (18 ou 20) de réception de la vanne, comporte deux tronçons (18.1 et 18.2 ou 20.1 et 20.2) colinéaires, dont l'axe (A) commun intersecte perpendiculairement la ligne (VL) droite de liaison des deux tubulures (10.1 et 10.2 ou 12.1 et 12.2), un tronçon (18.2 ou 20.2) étant d'une pièce avec la tubulure (10.2 ou 12.2) voisine.

4. Boîte de canalisation d'eau suivant l'une des revendications 1 à 3, **caractérisée en ce qu'**il prévu sur la partie médiane rectiligne, parallèle aux tubulures d'un tronçon (10.3) coudé de la boîte, au moins une paire de pattes (22) alignées, dont les extrémités libres sont constituées de manière complémentaire, et qui sont munies respectivement d'un trou (24) de fixation.

5. Tandem de deux boîtes (10 et 12) de canalisation d'eau suivant la revendication 4, **caractérisé en ce que** celles-ci sont disposées côte à côte au choix symétriques comme en un miroir, à peu près sous la forme d'un X ou d'un O, et les extrémités libres de respectivement deux pattes (22) se chevauchent à plat avec coïncidence des trous.
